# EUROPÄISCHE PATENTSCHRIFT

(11) **EP 0 041 244 B1**
(45) Veröffentlichungstag und Bekanntmachung des Hinweises auf die Patenterteilung: **13.08.1986**
(21) Anmeldenummer: 81104105.2
(22) Anmeldetag: 28.05.1981
(51) Int. Cl.: F24J 3/00, F24J 1/04

(54) **Vorrichtungen zur energiesparenden Gewinnung von Nutzwärme aus der Umgebung oder aus Abfallwärme**
Apparatuses for the energy-saving recovery of useful ambient heat or of waste heat
Appareils économisant l'énergie par récupération de la chaleur ambiante ou de la chaleur perdue

(30) Priorität: 30.05.1980 DE 3020565
(43) Veröffentlichungstag der Anmeldung: 09.12.1981
(73) Patentinhaber: Studiengesellschaft Kohle mbH, 45470 Mülheim (DE)
(72) Erfinder: Ritter, Alfred, Dr., D-4330 Mülheim/Ruhr (DE)
(74) Vertreter: Werner, Hans-Karsten, Dr.Dipl.-Chem.

## Beschreibung

Gegenstand der vorliegenden Erfindung sind Vorrichtungen zur Durchführung eines Verfahrens zur energiesparenden Gewinnung von Nutzwärme aus der Umgebung oder aus Abfallwärme unter Verwendung einer reversiblen chemischen Reaktion.

Es sind bereits eine Reihe von Wärmepumpen bekannt, welche nach dem Kompressions- bzw. Absorptionsprinzip arbeiten. Hierbei werden leicht verdampfbare Flüssigkeiten mit niederem Dampfdruck wie Halogenkohlenwasserstoffe oder Ammoniak mechanisch oder thermisch bis zur einsetzenden Verflüssigung komprimiert, wobei als Heizenergie bzw. Nutzwärme die Kondensationswärme der jeweiligen Arbeitsstoffe erhalten wird. Die Nutzwärme besteht aus der Verdampfungsenthalpie, welche durch Umweltenergie bestritten wird und der Kompressionswärme, welche aus dem mechanischen oder thermischen Antrieb stammt. Es finden somit lediglich Aggregatszustandsänderungen statt, chemische Veränderungen werden bewußt vermieden.

Die Leistungszahlen, d.h. das Verhältnis von abgegebener Nutzwärme zu aufgewendeter Hilfsenergie, liegen bei elektrisch betriebenen Kompressionswärmepumpen zwischen 2 bis 4. Bei Absorptionswärmepumpen, welche grundsätzlich mit fossiler Energie betrieben werden, ist diese Zahl ca. 1,3. Im Vergleich hierzu verfügt ein ÖI-oder Gasheizkessel über eine Leistungszahl von ca. 0,8.

Durch die generelle Energieverknappung sind in der letzten Zeit auch thermochemische Wärmepumpen interessant geworden, bei denen man die Aufnahme oder Abgabe von Energie bei einer reversiblen chemischen Reaktion auszunutzen versucht. Der Vorteil thermochemischer Wärmepumpen gegenüber den bisher benutzten Wärmepumpen besteht darin, daß für die Aufrechterhaltung der Enthalpie einer chemischen Reaktion im allgemeinen weit geringere Mengen Hilfsenergie benötigt werden als für reine Kompressions- und/oder Kondensationsprozesse. Theoretisch bedeutet dies, daß thermochemische Wärmepumpen zu höheren Leistungszahlen fähig sein sollten als die bekannten auf rein physikalischer Basis arbeitenden Wärmepumpen. Als reversible chemische Reaktionen sind bisher insbesondere die Erdalkalichloridhydrate bzw. Ammoniakate untersucht worden. Diese Systeme erschienen insbesondere interessant im Zusammenhang mit der Speicherung von Wärme, beispielsweise von Solarenergie; vgl. DE-A 27 58 727 und DE-A 28 10 360. Diese Systeme haben praktisch noch keine Bedeutung erlangt, da eine Reihe von Forderungen erfüllt werden müssen, die von diesen chemichen Systemen nicht oder nur unvollständig erfüllt werden:
1. Volle Reversibilität der chemischen Reaktion, was gleichbedeutend mit hoher Zykluslebensdauer der Arbeitsstoffe ist.
2. Möglichst hohe Reaktionsenthalpie, verbunden mit der Zusatzforderung, daß der energieaufnehmende Prozeß bei möglichst tiefer Temperatur abläuft (Nutzung von Umweltenergie nicdriger Energiestufe) und der energieliefernde Prozeß Wärmeenergie auf einem Temperaturniveau liefert, welches ausreicht, um zumindest Gebäudcheizungen betreiben zu können.
3. Der reaktionskinetische Ablauf muß den gestellten Anforderungen voll genügen; d.h. das System darf nicht zu langsam arbeiten.
4. Gute Wärmeleitfähigkeit der Arbeitsstoffe, um den Wärmeaustauschprozeß möglichst wenig zu behindern.
5. Ungiftigkeit der Arbeitsstoffe, um bei etwaigen Leckagen des an sich voll verkapselten Wärmepumpensystems keine gesundheitlichen Gefahren heraufzubeschwören.
6. Vertretbarer Preis der Arbeitsstoffe.

Die Erdalkalichloridhydrate dissozieren und verdampfen nicht mehr stark genug bei Temperaturen unterhalb des Gefrierpunktes. Sie können somit nur unter Zuhilfenahme von Wärme aus dem Erdreich, aus laufenden Gewässern oder Grundwasser betrieben werden, was den Anwendungsbereich erheblich einschränkt. Jedenfalls kann die für jedermann verfügbare Umgebungsluft nicht als Energieträger unterhalbdes Gefrierpunktes eingesetzt werden.

Weiterhin ist die Wärmeleitfähigkeit der bisher vorgeschlagenen Arbeitsstoffe gering, so daß sich erhebliche Probleme bei den Wärmeaustauschprozessen ergeben. Zumindest braucht man bei den bisher vorgeschlagenen Arbeitsstoffen sehr große Wärmeaustauschflächen, was zu unerwünscht großvolumigen Aggregaten führt.

Weitere erhebliche Schwierigkeiten ergeben sich aus dem Stoff- und Energietransport. So verlangsamt sich die Geschwindigkeit der Reaktion in dem Maße, wie wasser- bzw. ammoniakfreie Salze sich mit Schichten von Salzhydrat bzw. Ammoniakat umhüllen. Auch aus diesem Grunde ist eine großflächige Verteilung der Arbeitsstoffe unvermeidbar.

In den letzten Jahren sind einige Metallhydride näher untersucht worden, um sie ggf. für die Gewinnung und Speicherung von Wasserstoff zu verwenden, welcher als Alternativenergie sowohl für Motoren als auch für Heizungen prinzipiell infrage kommt. Die Hydridbildung bzw. Hydridspaltung ist mit einer erheblichen Enthalpieänderung verbunden, was bei den geplanten Verwendungszwecken dieser Metallhydride zu erheblichen Schwierigkeiten und Nachteilen führt. Bei den Versuchsfahrzeugen ist daher bereits vorgeschlagen worden, die Abwärme des Motors und der Auspuffgase zur Erwärmung der Hydridspeicher zu verwenden. In den Sommermonaten kann durch Wärmeaustausch mit dem Hydridspeicher unmittelbar klimatisiert werden. Große Schwierigkeiten bestehen hingegen bei der Startphase, da auch bei niedrigen Temperaturen ein ausreichender Wasserstoffdruck vorhanden sein muß, um den Motor zu starten und die Zeitspanne zu überbrücken, bis die Abgase warm genug sind, um für die Heizung des Hydridspeichers eingesetzt zu werden. Es ist deshalb auch schon ein kombiniertes Wasserstoffspeichersystem vorgeschlagen worden, bei dem Betankung des Fahrzeuges und Heizung des Hauses miteinander verbunden sind und dabei die frei werdenden Energiemengen der Hydridbildung sinnvoll verwertet werden; vgl. H. Buchner, Das Wasserstoff-Hydrid-Energiekonzept, Chemie Technik 7 (1978), Seite 371 bis 377. Demnach können etwa 30 % des Wärmegehaltes von Wasserstoff bei Raumtemperatur durch Hydridbildung in Nutzwärme höherer Temperatur verwandelt werden. Es wird daher empfohlen, stets Wasserstoffgewinnung und Wärmewiedergewinnung bei diesen Verfahren miteinander zu koppeln.

In Umkehrung dieses Konzepts ist auch vorgeschlagen worden, Solarwärme zur Hausklimatisierung mit Hilfe von Metallhydriden zu speichern. Als Primärenergiequelle ist ein Flachsolarkollektor mit rund 100°C angenommen, als Hilfswärmebad die Erde auf einem Temperaturniveau von rund 10°C, als Wärmespeicher und Wärmetransformation dienen zwei Metallhydridspeicher mit CaNiₛ- und Feₒ,₅Ti_{Q},₅-Pulver, zwischen denen Wasserstoffgas durch Offnen eines Ventils ausgetauscht werden kann. Wärmeaustauscher koppeln die beiden Hydridbehälter außerdem an die Primärenergiequelle, an das Hilfswärmebad oder an den Verbraucher, ein Haus; vgl. H. Wenzl, Wasserstoff in Metallen: Herausragende Eigenschaften und Beispiele für deren Nutzung, Kernforschungsanlage Jülich GmbH, Januar 1980, Seite 66, 67 sowie Figur 13. Eine Überschlagsrechnung zeigt jedoch, daß dieses Konzept keine Aussicht auf Realisierung hat, da die Hydridspeicher viel zu groß dimensioniert sein müßten, um in rentablen Dimensionen für die Speicherung von Solarenergie dienen zu können.

Aus der DE-A-28 08 876 ist bekannt, die Wärmetönung bei der Bildung und den Zerfall von Metallhydriden auszunutzen, beispielsweise mit Hilfe üblicher Wärmepumpen. Da übliche Wärmepumpen eine Reihe von Verschleißteilen aufweisen und obendrein für eine Vorrichtung der dort beschriebenen Art eine relativ aufwendige Regel- und Steuervorrichtung notwendig ist, ist dieses Verfahren praktisch nicht zur Anwendung gekommen.

Aus der FR-A-691 648 ist ein System miteinander verbundener Rohre bekannt, die mit einem Wärmetransportmittel gefüllt sind. Es handelt sich dabei weder um die Verwendung von Metallhydriden noch um die Verwendung von Wärmerohren (heat pipes), da diese damals noch nicht einmal erfunden waren.

Aus der US-A-4,044,819 ist ein System zur Übertragung von thermischer Energie bekannt unter Verwendung von Metallhydriden, bei welchem Sonnenkollektoren, Wärmetanks, Wärmeaustauscher und Energiequellen durch Verbrennung fossiler Rohstoffe miteinander kombiniert sind. Hierbei ist auch die Verwendung von zwei verschiedenen Metallhydriden beschrieben, die bei verschiedenen Temperaturen zerfallen. Die Verwendung von Wärmerohren (heat pipes) ist hierin nicht erwähnt. Die Erfindung hat sich die Aufgabe gestellt, Vorrichtungen zur Durchführung eines Verfahrens zur energiesparenden Gewinnung von Nutzwärme aus der Umgebung oder aus Abfallwärme unter Verwendung einer reversiblen chemischen Reaktion, nämlich der Bildung und des Zerfalls von Metallhydriden, in miteinander durch Leitungen verbundenen ersten und zweiten Behältern zu entwickeln, wobei diese Behälter etwa zur Hälfte mit einem Metallhydrid und die andere Hälfte mit dem hydridbildenden Metall bzw. der hydridbildenden Legierung gefüllt sind. Die Behälter werden durch Druckveränderänderung abwechselnd miteinander mit Wasserstoff be- und entladen und die freiwerdende Energie der Kompression und der Hydridbildung durch Wärmeaustausch als Nutzwärme abgeführt und verbrauchte Wärme der Entspannung und der Wasserstoffabgabe des Hydrids durch Wärmeaustausch mit der Umgebung oder mit Abfallwärme ersetzt. Die Behälter sind etwa gleich groß und sind entweder mit dem gleichen Metallhydrid bzw. hydridbildenden Legierungen gefüllt und permanent durch ein Rohrleitungssystem mit umschaltbarer Saug/Druckpumpe miteinander verbunden, oder sie sind mit zwei verschiedenen Metallhydriden bzw. hydridbildenden Metallen gefüllt, die sich durch unterschiedliche Wasserstoffabsorptions- bzw. Desorptionsenergie unterscheiden (und somit bei verschiedenen Temperaturen Wasserstoff aufnehmen bzw. wieder abgeben), wobei das Metallhydrid mit der niedrigeren Wasserstoffdesorptionsenergie im ersten Behälter (1) und das Metallhydrid mit der höheren Wasserstoffdesorptionsenergie im zweiten Behälter (2) vorhanden ist und die Behälter (1) und (2) durch eine Rohrleitung (3). permanent miteinander verbunden sind. Diese Aufgabe kann erfindungsgemäß bei Verwendung des gleichen Metallhydrids bzw. der gleichen hydridbildenden Legierung dadurch gelöst werden, daß die Wärmeaustauscher vier Wärmerohre (heat pipes) (5, 6, 7, 8) sind, von denen ein erstes und ein zweites (7, 8) permanent mit der Zuführung für Abfallwärme und ein drittes und viertes (5, 6) permanent mit der Abführung der Nutzwärme verbunden sind, und das erste und das dritte (5, 7) permanent mit dem ersten Behälter (1) und das zweite und das vierte (6, 8) permanent mit dem zweiten Behälter (2) verbunden sind.

Wenn die Behälter (1) und (2) mit zwei verschiedenen Metallhydriden oder hydridbildenden Metallen gefüllt sind, die sich durch unterschiedliche Wasserstoffabsorptions- bzw. Desorptionsenergie unterscheiden, ist die Aufgabe dadurch lösbar, daß die Wärmeaustauscher vier Wärmerohre (5, 6,7,8) sind, von denen ein erstes (7) permanent mit der Zuführung für Abfallwärme und mit dem ersten Behälter (1), ein zweites (5) permanent mit der Abführung der Nutzwärme und mit dem ersten Behälter (1) verbunden ist, ein drittes (6) abschaltbar mit der Abführung der Nutzwärme und dem zweiten Behälter (2), und ein viertes (8) abschaltbar mit der Zuführung für Wärme aus der Verbrennung fossiler Brennstoffe und dem zweiten Behälter (2) verbunden ist.

Die Metallhydride teilt man aufgrund ihrer Eigenschaft, bei niederen oder höheren Temperaturen zu zerfallen, in die Niedertemperaturhydride und Hochtemperaturhydride ein. Insbesondere wenn es um die Heizung von Häusern mit der Wärme der Umgebung geht, kommen eigentlich nur die Niedertemperaturhydride infrage. Soll hingegen Abfallwärme aus Kraftwerken oder Industrieanlagen verwertet werden, bieten sich die Hochtemperaturhydride an. Für die Beheizung von Wohnhäusern eignet sich insbesondere das Eisentitanhydrid. Dieses Hydrid kann im Bereich -20 bis +70° C rasch gebildet und wieder gespalten werden, wobei der Druckbereich von 0,1 bis 12 bar völlig ausreicht, Bildung und Spaltung zu steuern. Die hohe Geschwindigkeit der Reaktion, die hohe metallische Wärmeleitfähigkeit der Metallhydride und die lange Zykluslebensdauer Metall/Metallhydrid, die hohe Energiedichte ermöglichen den Einsatz dieses Metallhydrids, sofern es gelingt, das System hermetisch abzuschließen und insbesondere den Zutritt von Sauerstoff zu vermeiden. Wesentlich entschärft wird dieses Problem, wenn man den Wärmepumpenprozeß nach dem Absorptionsprinzip durchführt und somit auf eine leckempfindliche Saug/ Druckpumpe verzichten kann. Auch ist der Preis dieser Legierung bei Abnahme von Großmengen bereits auf DM 10,-/kg gesunken, so daß die Investitionskosten für eine Haushaltsheizung auf Basis dieses Metallhydrids im Vergleich zu herkömmlichen Wärmepumpen wesentlich niedriger liegen können.

Ein weiterer Vorteil der Metallhydride ist, daß sie sich als ausgesprechen gefahrlos und ungiftig erwiesen haben, so daß keine aufwendigen Sicherheitsmaßnahmen ergriffen werden müssen. Für eine Hausheizung beispielsweise dürfte es völlig genügen, das System mit einem Sicherheitsventil und einer nach außen führenden Leitung zu verbinden, so daß beispielsweise im Falle des Brandes und damit verbundenen Überhitzung des Systems der Wasserstoff gefahrlos nach außen abgeblasen werden kann, wo er sich aufgrund der niedrigen spezifischen Dichte sofort nach oben in der Atmosphäre verteilt und keine weitere Gefahrenquelle mehr darstellt.

Bei der erfindungsgemäßen Verwendung der Metallhydride sind jedoch eine Reihe anderer Probleme zu beachten. Beispielsweise führen bereits Spuren von Sauerstoff zu einer Inaktivierung der Metallhydride, so daß die reversible Hydridbildung schon durch geringe Mengen von Sauerstoff erheblich beeinträchtigt wird bzw. völlig zum Erliegen kommt. Es ist daher unbedingt erforderlich, das Gesamtsystem aus den beiden Behältern (1), (2), das umschaltbare Rohrleitungssystem (3) und die Saug/Druckpumpe (4) hermetisch von der Umwelt abzuschließen. D;3 die meisten Metallhydride bei erhöhten Temperaturen mit reinem Wasserstoff reaktiviert werden können, sollte dieser Teil der erfindungsgemäßen Vorrichtung leicht ausbaubar und transportierbar sein, um ihn im Falle einer Störung durch eintretenden Sauerstoff ersetzen und regenerieren zu können. Gegebenenfalls könnte man das Metallhydrid auch durch - vorgeschaltete sauerstoffbindende Medien schützen. Hierzu zählen auf Trägermaterial wie Silikagel, Chromtrioxid in Patronen (Oxisorb, Messer Griesheim).

Um den Wärmeaustausch an den Metallhydridbehältern rasch und verlustarm durchzuführen, sollte ein großflächiger Kontakt mit den beiden Austauschersystemen (5), (6), (7) und (8) möglich sein. Zum anderen sollte die Masse der Ummantelung sowie der Wärmeaustauscher klein gehalten werden, da sonst die Wärmekapazität dieser Teile unnötig groß wird und beim Umschalten des Systems erhebliche Verzögerungen und Wärmeverluste auftreten würden.

Eine derartige Heizung würde die folgenden Zyklen aufweisen:
a) Wasserstoff wird vom Behälter (1) zum Behälter (2) gepumpt. Aus dem Hydrid im Behälter (1) bildet sich wieder Metall, während sich im Behälter (2) Hydrid bildet. Die freiwerdende Wärme im Behälter (2) wird durch den Wärmeaustausch direkt als Nutzwärme abgeführt. Sobald sich praktisch alles Hydrid im Behälter (1) ins Metall und das Metall im Behälter (2) zum Hydrid umgewandelt hat, wird keine weitere Wärme im Behälter (2) mehr frei, so daß das System jetzt umgeschaltet werden muß.
b) Durch das Rückpumpen des Wasserstoffs vom Behälter (2) in den Behälter (1) kehrt sich die Reaktion der Hydridbildung um, so daß jetzt im Behälter (1) Wärme frei wird. Selbstverständlich wird kurz nach dem Umschalten zunächst keine Nutzwärme anfallen, da der Behälter (1) durch Wärmeaustausch mit der Umgebung maximal die Umgebungstemperatur besitzen wird und erst durch Hydridbildung der Behälter (1) entsprechend erwärmt werden muß, bis die Temperatur auf die gewünschte Höhe angestiegen ist. Diese Umschaltphase wird umso länger sein, je größer die Wärmekapazität des Systems ist und je größer die Differenz zwischen der Temperatur der Nutzwärme und der Umgebungswärme ist. Erst wenn der Behälter (1) die Temperatur der Nutzwärme erreicht oder überstiegen hat, sollte die Nutzwärme entnommen werden. Um die im Umschaltzeitpunkt im Behälter (2) vorhandene Speicherwärme sinnvoll zu nutzen, sollte sie entweder dazu verwendet werden, Brauchwarmwasser zu bereiten oder den Behälter (1) durch Wärmeaustausch mit Behälter (2) bis zur Einstellung der Gleichgewichtstemperatur vorzuwärmen.

Die erfindungsgemäßen Vorrichtung zur Durchfürung des Verfahren verwendet für den Wärmeaustausch sogenannte Wärmerohre (heat pipes; vgl. P. Dunn und D.A. Reay, Heat Pipes, Pergamon Press, 1976). Es handelt sich um hermetisch abgeschlossene Metallrohre, welche teilweise mit einer leicht verdampfbaren Flüssigkeit gefüllt sind. Die Wärmeübertragung erfolgt durch Verdampfen der Flüssigkeit am unteren Ende und Abgabe der Verdampfungswärme durch Rekondensation der Flüssigkeit am oberen Ende des Rohres. Diese Wärmerohre wirken als Dioden, da Wärme stets nur in einer Richtung übertragen werden kann, nämlich von unten nach oben. Reicht die Wärmemenge am unteren Ende nicht mehr zur Verdampfung der Flüssigkeit aus, kann auch kein Dampf mehr aufsteigen und oben kondensieren. Sobald also das obere Ende wärmer ist als das untere, findet kein Wärmetransport mehr statt. Diese Wärmerohre haben obendrein den Vorteil, daß die Wärmeleitfähigkeit um 3 Zehnerpotenzen höher liegt als die des Kupfers.

Durch die Verwendung dieser Wärmerohre bei den erfindungsgemäßen Vorrichtungen entfällt somit die Umschaltung der Wärmeaustauschersysteme, da die Wärmerohre die Wärme stets nur in der einen gewünschten Richtung transportieren können. In einem solchen Fall muß nur noch die Richtung des Wasserstoffstromes durch die Pumpe (4) umgekehrt werden. Dies kann durch entsprechende Ventile geschehen, oder aber durch Umkehr der Pumpendrehrichtung. Bei der Absorptionswärmepumpe erfolgt die Umkehr der Strömungsrichtung des Wasserstoffs durch einfaches An- und Abschalten der fossilen Heizquelle nach Maßgabe der Arbeitszyklenzeit.

Während also beim Wärmeaustausch mit Luft, Wasser, frostschutzhaltigem Wasser oder anderen Flüssigkeiten bei jeder Phasenumkehr auch die entsprechenden Wärmeaustauscher umgeschaltet werden müssen, was einen erheblichen apparativen Aufwand und entsprechende Steuerungsvorrichtungen zur Voraussetzung hat, kann hierauf bei Verwendung von Wärmerohren verzichtet werden. Die Umkehr der Pumprichtung des Wasserstoffes kann bei dieser bevorzugten Ausführungsform der Erfindung durch Thermostaten oder aber sogar durch eine einfache Zeitschaltuhr erfolgen. Die gewonnene Nutzwärme kann durch die Diodenwirkung der Wärmerohre stets nur in der gewunschten Richtung fließen, so daß es nie zu einer phasenverkehrten Schaltung kommen kann. Selbstverständlich kann aber auch bei Verwendung von Wärmerohren nicht vermieden werden, daß nach dem Umschalten zunächst eine gewisse Zeit lang keine Nutzwärme entnommen werden kann, da zunächst der abgekühlte Behälter durch Hydridbildung und ggf. Wärmeaustausch auf die Temperatur der zu entnehmenden Nutzenergie gebracht werden muß.

Bei der zweiten Ausführungsform der Erfindung wird die Druckveränderung thermisch bewirkt. Hierdurch entfällt zwar die Saug/Druckpumpe, dafür ist es notwendig zwei verschiedene Metallhydride zu verwenden. Die beiden Metallhydride müssen sich durch unterschiedliche Wasserstoffabsorptions- bzw. Desorptionsenergie unterscheiden und somit bei verschiedenen Temperaturen den Wasserstoff aufnehmen bzw. wieder abgeben. Das Metallhydrid mit der niedrigeren Wasserstoffdesorptionsenergie ist in der Lage Wärme der Umgebung oder Abfallwärme zu verwerten, während das zweite Metallhydrid mit höherer Wasserstoffdesorptionsenergie mit Wärme gespeist werden muß, wie sie beispielsweise aus der Verbrennung fossiler Brennstoffe gewonnen werden kann.

Eine typische Kombination von zwei verschiedenen Metallhydriden stellt ein Titan-Eisen-Manganhydrid und ein Titan-Zirkon-Chrom-Manganhydrid dar. Die chemische Zusammensetzung dieser Hydride lautet TiFeₒ,₈Mn_{O},₂H₂ sowie Tio,gZro"CrMnH3.

Die Absorptions- bzw. Desorptionstemperaturen dieser beiden Metallhydride betragen + 65° C und + 121 C bzw. - 6° C und + 50° C. Hieraus läßt sich eine theoretische Systemleistungszahl von 1,6 errechnen.

Auch diese Vorrichtung besteht ebenfalls aus zwei Behältern (1), (2), die jeweils gefüllt sind mit etwa zur Hälfte Metallhydrid und dem hydridbildenden Metall der zwei verschiedenen Metallhydride, ein Verbindungsrohr (3), wechselseitig umschaltbaren Wärmeaustauschern (5), (6), für die Abführung der Nutzwärme und wechselseitig umschaltbaren Wärmeaustauschern (7), (8) für die Zuführung der Wärme der Umgebung oder Abfallwärme bzw. der fossilen Wärme sowie Leitung (13), (14) und umschaltbaren Absperrventilen (11), (12).

Auch hierfür werden erfindungsgemäß Wärmerohre verwendet. Während das Wärmerohr (7) nach wie vor mit Wärme der Umgebung oder Abfallwärme gespeist wird, wird das Wärmerohr (8) intermittierend mit Wärme gespeist, die durch Verbrennung fossiler Brennstoffe entstanden ist. Die zusätzliche Leitung (13), (14) und umschaltbare Absperrventile (11), (12) sind notwendig um eine direkte Weiterleitung der fossil erzeugten Wärme an den Nutzwärmestrom zu unterbinden. Diese würde dadurch verhindert, daß während der Periode der Wasserstoffdesorption der Wärmeaustauscher des Wärmerohres (6) durch bypass-Führung des Nutzwärmestromes außer Betrieb gesetzt wird. Dies erfolgt durch entsprechende Betätigung des Absperrventils (11 ).

Während der Außerbetriebsetzung des Wärmerohres (6) kommt es zu einem Wärmestau in dem Anteil des Nutzwärme führenden Stromes, der im Wärmeaustauscher festgehalten wird. Dies hat die erwünschte Folge daß sich das Wärme transportierende Medium im Wärmerohr überhitzt und fast völlig in schlecht wärmeleitenden Dampf ohne Kondensationsmöglichkeit übergeht. Hierdurch wird der Wärmetransport zum Wärmetauscher am Kopf des Wärmerohres stark reduziert. Prinzipiell wäre es möglich auch in die bypass-Leitung ein zweites Absperrventil einzubauen, welches im Gegentakt die bypass-Leitung Öffnet oder schließt. Eine solche Anordnung erfordert jedoch weiteren Steuerungsaufwand.

Ebenso ist es notwendig in die Zuleitung für fossil erzeugte Wärme zum Wärmerohr (8) eine bypass-Leitung (14) und ein Absperrventil (12) einzubauen.

Sofern es der jeweilige Verwendungszweck der Nutzwärme erforderlich macht, diese kontinuierlich entnehmen zu können, ist es erforderlich, entweder die Nutzwärme teilweise in einem Wärmespeicher, beispielsweise Glaubersalzwärmespeicher, zu überführen, oder aber zwei erfindungsgemäße Vorrichtungen parallel einzusetzen und aus ihnen die Nutzwärme phasenverschoben zu entnehmen. Der Zyklus eines derartigen Doppelsystems würde dann beispielsweise nach dem Rhythmus verlaufen (1), (1'). (2), (2'), (1) etc. Für die normale Beheizung eines Hauses ist es jedoch ohne weiteres akzeptabel, daß jeweils nach der Umschaltung für gewisse Zeit keine Nutzwärme entnommen werden kann, insbesondere wenn diese Phasen ohne Zurverfügungstellung von Nutzwärme relativ kurz sind.

Die Dimensionierung der erfindungsgemäßen Vorrichtung und die Länge der jeweiligen Phasen hängt in erheblichem Maße von den Mengen der benötigten Nutzwärme, dem Anfall der Umweltwärme oder Abfallwärme und den Investitionskosten ab. So wäre es bei Verwendung der Umgebungsluft sicherlich sinnvoll, nur jeweils einen Zyklus pro Tag ablaufen zu lassen, da dann die stets etwas wärmere Tagesluft ausgenutzt würde. Hierbei würden aber die Investitionskosten der Anlage und der benötigten Metallhydridmengen erheblich höher liegen. Erfindungsgemäß ist es möglich und außerordentlich vorteilhaft die Zyklen wesentlich kürzer zu gestalten, beispielsweise in 30 Min. bis 3 Std., und dadurch die Größe und lnvestitionssumme der Anlage erheblich zu senken. Theoretisch ist es durchaus möglich, die Zyklen noch mehr zu verkürzen, z. B. auf 10 Minuten jedoch würde dadurch der Investitionsaufwand proportional nicht mehr so stark absinken. Außerdem würde sich bei noch kürzeren Zyklen bereits die Kinetik der Hydridbildung störend bemerkbar machen.

Die Dimensionierung ergibt sich aus folgender Überschlagsrechnung: Bei einem maximalen Wärmebedarf pro Heiztag in einem Einfamilienhaus von 100 kWatt müßte ein Reaktionsbehälter mindestens 3000 kg Metall bzw. Metallhydrid enthalten. Bei Verkürzung der einzelnen Phasen auf eine Std. sinkt der Hydridbedarf bereits auf 125 kg pro Behälter. Bei dem bereits genannten Preis von etwa 10 DM pro kg sinkt somit die Investitionssumme unter den herkömmlicher Wärmepumpen, wobei die höhere Effizienz und die problemlosere Verwendung der Umweltwärme einen nahezu universellen Einsatz zumindest in den Breitengraden ermöglichen, bei denen die Außentemperaturen nur selten unter -10°C absinken. Besonders vorteilhaft lassen sich die erfindungsgemäßen Vorrichtung dort einsetzen, wo größere Mengen Abfallwärme auf relativ niedrigem Temperaturniveau zur Verfügung stehen, beispielsweise Kühlwasser oder Kondensate aus Elektrizitätswerken, Stahlwerken, Kokereien, chemischen Betrieben etc. Diese Wärmemengen lassen sich relativ einfach und verlustarm über längere Entfernungen transportieren und können an den jeweiligen Verbraucherstellen erfindungsgemäß in Nutzwärme höherer Temperatur umgewandelt werden. Nur so ist beispielsweise denkbar, Fernwärmeleitungen bei relativ niedrigen Temperaturen zu betreiben und nur jeweils in den Haushalten oder an den Verbraucherstellen Wärme der gewünschten höheren Temperatur zu entnehmen. Die erfindungsgemäße Vorrichtung wird somit wie ein Wärmetransformator eingesetzt. Im Gegensatz zur elektrischen Energie, die sich über weitere Entfernungen nur dann verlustarm transportieren läßt, wenn die Spannung hoch ist, läßt sich Wärme in einem Leitungssystem dann verlustarm transportiren, wenn die Temperaturdifferenzen zur Umgebung gering sind.

Aus den Darlegungen geht ohne Zwang zu weiterer Differenzierung hervor, daß die erfindungsgemäßen Wärmepumpenvarianten auch zur Kälteerzeugung genutzt werden können. Speziell die Absorptionswärmepumpe würde sich zur solaren Kühlung eignen, da das obere Temperaturniveau für die Prozeßführung bei Wahl entsprechender Metallhydride bereits im Bereich des Leitungsvermögens nicht konzentrierender Solarkollektoren liegt.

In den nachfolgenden Figuren sind das Prinzip sowie bevorzugte Ausführungsformen der erfindungsgemäßen Vorrichtungen näher erläutert.
Figur 1 zeigt die erste Ausführungsform unter Verwendung von Wärmerohren sowohl für die Zuführung der Umweltwärme als auch zur Abführung der Nutzwärme, bei der aufgrund der Diodenwirkung keine Umschaltungen notwendig sind.
Figur 2 zeigt die zweite Ausführungsform unter Verwendung von Wärmerohren, bei der die Druckveränderung thermisch erfolgt.

In allen Figuren bedeuten (1) und (2) die mit Metall bzw. Metallhydrid gefüllten Behälter,
(3) das umschaltbare Rohrleitungssystem für Wasserstoff,
(4) die ggf. umschaltbare Pumpe für den Wasserstoff,
(5) und (6) die Wärmeaustauscher für die Nutzwärme
(7) und (8) die Wärmeaustauscher für die Umgebungswärme bzw. Abfallwärme,
(11) und (12) Absperrventile,durch die die Abnahme von Nutzwärme bzw. die Zufuhr von fossiler Wärme intermittierend unterbrochen werden kann,
(13) und (14) bypass-Leitungen für die Abnahme von Nutzwärme bzw. die Zufuhr von fossiler Wärme, die gegebenenfalls durch weitere nicht eingezeichnete Absperrventile im Wechselrhythmus mit den Absperrventilen (11) und (12) geschaltet werden können.

## Patentansprüche

1. Vorrichtung zur Durchführung eines Verfahrens zur energiesparenden Gewinnung von Nutzwärme aus der Umgebung oder aus Abfallwärme unter Verwendung einer reversiblen chemischen Reaktion der Bildung und des Zerfalls von Metallhydriden in miteinander durch Leitungen verbundenen ersten und zweiten Behältern, welche etwa zur Hälfte mit einem Metallhydrid und die andere Hälfte mit dem hydridbildenden Metall bzw. der hydridbildenden Legierung gefüllt sind, wobei man die Behälter durch Druckveränderung abwechselnd nacheinander mit Wasserstoff be- und entlädt und die frei werdende Wärme der Kompression und der Hydridbildung durch Wärmeaustausch als Nutzwärme abführt und verbrauchte Wärme der Entspannung und der Wasserstoffabgabe des Hydrids durch Wärmeaustausch mit der Umgebung oder mit Abfallwärme ersetzt,und wobei die Behälter (1 und 2) etwa gleich groß sind, mit dem gleichen Metallhydrid bzw. hydridbildenden Legierung gefüllt sind und permanent durch ein Rohrleitungssystem (3) mit umschaltbarer Saug/Druckpumpe (4) miteinander verbunden sind, dadurch gekennzeichnet, daß die Wärmeaustauscher vier Wärmerohre (heat pipes) (5, 6, 7, 8) sind, von denen ein erstes und ein zweites (7, 8) permanent mit der Zuführung für Abfallwärme und ein drittes und viertes (5, 6) permanent mit der Abführung der Nutzwärme verbunden sind, und das erste und das dritte (5, 7) permanent mit dem ersten Behälter (1) und das zweite und das vierte (6, 8) permanent mit dem zweiten Behälter (2) verbunden sind.

2. Vorrichtung zur Durchführung eines Verfahrens zur energiesparenden Gewinnung von Nutzwärme aus der Umgebung oder aus Abfallwärme unter Verwendung einer reversiblen chemischen Reaktion der Bildung und des Zerfalls von Metallhydriden in miteinander durch Leitungen verbundenen ersten und zweiten Behältern, welche etwa zur Hälfte mit einem Metallhydrid und die andere Hälfte mit dem hydridbildenden Metall bzw. der hydridbildenden Legierung gefüllt sind, wobei man die Behälter durch Druckveränderung abwechselnd nacheinander mit Wasserstoff be- und entlädt und die frei werdende Wärme der Kompression und der Hydridbildung durch Wärmeaustausch als Nutzwärme abführt und verbrauchte Wärme der Entspannung und der Wasserstoffabgabe des Hydrids durch Wärmeaustausch mit der Umgebung oder mit Abfallwärme ersetzt, wobei die Behälter (1 und 2) etwa gleich groß und mit zwei verschiedenen Metallhydriden bzw. hydridbildenden Metallen gefüllt sind, die sich durch unterschiedliche Wasserstoffabsorptions- bzw. Desorptionsenergie unterscheiden (und somit bei verschiedenen Temperaturen Wasserstoff aufnehmen bzw. wieder abgeben), wobei das Metallhydrid mit der niedrigen Wasserstoffdesorptionsenergie im ersten Behälter (1) und das Metallhydrid mit der höheren Wasserstoffdesorptionsenergie im zweiten Behälter (2) vorhanden ist, die Behälter (1 und (2) durch eine Rohrleitung (3) permanent miteinander verbunden sind, dadurch gekennzeichnet, daß die Wärmeaustauscher vier Wärmerohre (5, 6, 7, 8) sind, von denen ein erstes (7) permanent mit der Zuführung für Abfallwärme und mit dem ersten Behälter (1), ein zweites (5) permanent mit der Abführung der Nutzwärme und mit dem ersten Behälter (1) verbunden ist, ein drittes (6) abschaltbar mit der Abführung der Nutzwärme und dem zweiten Behälter (2), und ein viertes (8) abschaltbar mit der Zuführung für Wärme aus der Verbrennung fossiler Brennstoffe und dem zweiten Behälter (2) verbunden ist.

3. Vorrichtung gemäß Anspruch 1 oder 2, dadurch gekennzeichnet, daß zwei nahezu gleich große Systeme nebeneinander phasenverschoben zur Abfühurng der Nutzwärme geschaltet sind.

## Revendications

1. Dispositif pour la mise en oeuvre d'un procédé pour récupérer, d'une manière économisant l'énergie, une chaleur utile à partir de l'environnement ou d'une chaleur perdue, moyennant l'utilisation d'une réaction chimique réversible de formation et de dissociation d'hydrures métalliques dans un premier et un second récipients reliés entre eux par des canalisations et remplis pour moitié environ par un hydrure métallique et pour moitié par le métal formant l'hydrure ou l'alliage formant l'hydrure, et dans lequel on charge et on décharge successivement et de façon alternée les récipients avec de l'hydrogène, par modification de la pression, et on évacue la chaleur libérée produite par la compression et la formation de l'hydrure, en tant que chaleur utile, au moyen d'un échange thermique, et on remplace la chaleur consommée lors de la détente et lors du dégagement de l'hydrogène de l'hydrure, par échange thermique avec l'environnement ou avec une chaleur perdue,et dans lequel les récipients (1 et 2) possèdent des tailles à peu prés identiques, sont remplis par le même hydrure métallique ou par le même alliage formant l'hydrure et sont reliés entre eux de façon permanente par un système de canalisations tubulaires (3) comportant une pompe aspirante/refoulante (4) commutable, caractérisé en ce que les échangeurs de chaleur sont quatre tubes échangeurs de chaleur (heat pipes) (5, 6, 7, 8), dont un premier et un second (7, 8) sont reliés de façon permanente au système d'amenée de la chaleur perdue et un troisième et un quatrième (5, 6) sont reliés de façon permanente au système d'évacuation de la chaleur utile, et que le premier et le troisième tubes (5, 7) sont reliés en permanence au premier récipient (1) et que le second et le quatrième tubes (6, 8) sont reliés en permanence au second récipient(2).

2. Dispositif pour la mise en oeuvre d'un procédé pour récupérer, d'une manière économisant l'énergie, une chaleur utile à partir de l'environnement ou d'une chaleur perdue, moyennant l'utilisation d'une réaction chimique réversible de formation et de dissociation d'hydrures métalliques dans un premier et un second récipients reliés entre eux par des canalisations et remplis pour moitié environ par un hydrure métallique et pour moitié par le métal formant l'hydrure ou l'alliage formant l'hydrure, et dans lequel on charge et on décharge successivement et de façon alternée les récipients avec de l'hydrogène, par modification de la pression, et on évacue la chaleur libérée porduite par la compression et la formation de l'hydrure, en tant que chaleur utile, au moyen d'un échange thermique, et on remplace la chaleur consommée lors de la détente et lors du dégagement de l'hydrogène de l'hydrure, par échange thermique avec l'environnement ou avec une chaleur perdue et dans lequel les récipients (1 et 2) possèdent des tailles à peu prés identiques et sont remelis par deux hydrures métalliques différents ou par des métaux différents produisant l'hydrure, qui se différencient par une énergie différente d'absorption ou de désorption de l'hydrogène, (et par conséquent reçoivent ou délivrent à nouveau de l'hydrogène à des températures différentes), l'hydrure métallique possédant l'énergie la plus faible d'absorption de l'hydrogène étant présent dans le premier récipient (1) et l'hydrure métallique possédant l'énergie supérieure de désorption de l'hydrogène étant présent dans le second récipient (2), les récipients (1) et (2) étant reliés entre eux en permanence par l'intermédiaire d'une canalisation tubulaire (3), caractérisé en ce que les échangeurs de chaleur sont quatre tubes échangeurs de chaleur (5,6,7,8), dont un premier (7) est relié de façon permanente au système d'amenée de la chaleur perdue et au premier récipient (1), et dont un second (5) est relié de façon permanente au système d'évacuation de la chaleur utile et au premier récipient (1), et dont un troisième (6) est relié d'une manière pouvant être déconnectée, au système d'évacuation de la chaleur utile et au second récipient (2), et dont un quatrième (8) est relié, de façon à pouvoir être déconnecté, au système d'amenée de la chaleur provenant de la combustion de combustibles fossiles et au second récipient (2).

3. Dispositif selon la revendication 1 ou 2, caractérisé en ce que deux systèmes possédant des tailles presque identiques sont branchés côte- à-côte en étant déphasés pour l'évacuation de la chaleur utile.

## Claims

1. An apparatus for carrying out a process for the energy-saving recovery of useful heat from the environment or from waste heat with utilization of a reversible chemical reaction of forming and decomposing metal hydrides in first and second reservoirs which are connected with each other by lines and about one half of which is filled with a metal hydride while the other half is filled with the hydride-forming metal or the hydride-forming alloy, said reservoirs being alternatingly and successively charged and discharged with hydrogen by pressure variation, and the liberated heat of the compression and the hydride formation being removed as useful heat by heat exchange and consumed heat of expansion and of the hydrogen evolution of the hydride being replaced by heat exchange with the environment or with waste heat; the reservoirs (1 and 2) having about the same size, being filled with the same metal hydride or hydride-forming alloy and being permanently connected with each other by a piping system (3) with a reversible suction/pressure pump (4), characterized in that the heat exchangers are four heat pipes (5, 6, 7, 8), a first and a second (7, 8) of which are permanently connected with the supply for waste heat and a third and fourth (5, 6) of which is permanently connected with the removal of the useful heat, and the first and the third (5, 7) of which are permanently connected with the first reservoir (1) and the second and the fourth (6, 8) of which are permanently connected with the second reservoir (2).

2. Apparatus for carrying out a process for the energy-saving recovery of useful heat from the environment or from waste heat with utilization of a reversible chemical reaction of forming and decomposing metal hydrides in first and second reservoirs connected by pipes and about one half of which is filled with a metal hydride while the other half is filled with the hydride-forming metal or the hydride-forming alloy, said reservoirs being alternatingly and successively charged and discharged with hydrogen by pressure variation, and the liberated heat of the compression and the hydride formation being removed as useful heat by heat exchange and consumed heat of expansion and of the hydrogen evolution of the hydride being replaced by heat exchange with the environment or with waste heat; the reservoirs (1 and 2) having about the same size and being filled with two different metal hydrides or hydride-forming metals which differ by different hydrogen absorption or desorption energy (and, therefore, take up or release again hydrogen at different temperatures), the metal hydride having the lower hydrogen desorption energy being present in the first reservoir (1) and the metal hydride having the higher hydrogen desorption energy being present in the second reservoir (2), the reservoirs (1 and 2) being permanently connected by a line (3), characterized in that the heat exchangers are four heat pipes (5, 6, 7, 8), a first (7) of which is permanently connected with the supply of waste heat and with the first reservoir (1), a second (5) of which is permanently connected with the removal of useful heat and with the first reservoir (1), a third (6) of which is disconnectably connected with the removal of the useful heat and the second reservoir (2), and a fourth (8) of which is disconnectably connected with the supply of heat from the combustion of fossil fuels and the second reservoir (2).

3. An apparatus according to claim 1 or 2, characterized in that two systems having almost the same size are connected in parallel with phase displacement for removing the useful heat.
